# EUROPÄISCHE PATENTSCHRIFT

(11) **EP 0 049 442 B1**
(45) Veröffentlichungstag und Bekanntmachung des Hinweises auf die Patenterteilung: **30.11.1983**
(21) Anmeldenummer: 81107665.2
(22) Anmeldetag: 26.09.1981
(51) Int. Cl.: A62D 1/02

(54) **Schaumlöschkonzentrat und seine Verwendung**
Foam extinguishing concentrate and use thereof
Concentré moussant pour l'extinction du feu et son utilisation

(30) Priorität: 01.10.1980 DE 3037155
(43) Veröffentlichungstag der Anmeldung: 14.04.1982
(73) Patentinhaber: HOECHST AKTIENGESELLSCHAFT, 65926 Frankfurt am Main (DE)
(72) Erfinder: Hoffmann, Bernd, D-6000 Frankfurt am Main 71 (DE); Jung, Siegfried, D-6367 Karben (DE); Semmler, Hans-Joachim, Dr., D-6203 Hochheim am Main (DE)

## Beschreibung

Die vorliegende Erfindung betrifft ein filmbildendes Schaumlöschkonzentrat, das neben Wasser mindestens ein Kohlenwasserstoff-Tensid und mindestens ein damit verträgliches Fluortensid enthält.

Gebrauchsfähige Feuerlöschmittel-Lösungen werden im allgemeinen aus Schaummittelkonzentraten durch Vermischen mit etwa der 16- bis 50fachen Menge an Wasser hergestellt und anschließend durch Einarbeiten von Luft oder einem anderen unbrennbaren Gas verschäumt.

Moderne Feuerlöschmittel auf Basis synthetischer Tenside enthalten als wesentlichen Bestandteil häufig grenz- und oberflächenaktive Fluorverbindungen (Fluortenside). Diese bewirken, daß der aus dem Feuerlöschmittel erzeugte Schaum beim Einsatz auf brennenden Kohlenwasserstoffen auf einem dünnen wäßrigen Film (Dichte etwa 1 g/cm³) schwimmt und dieser Film trotz der geringeren Dichte des Kohlenwasserstoffs (ca. 0,7 bis 0,9 g/cm³) nicht unter diesen sinkt. Die Filmbildung führt ferner dazu, daß die Verdampfung brennbarer Flüssigkeiten wirksam verhindert wird. Da die Flammen keinen Nachschub erhalten, können sie schneller gelöscht werden. Gleichzeitig wird ein Wiederentflammen durch in der Nähe befindliche glühende Teile verhindert.

Solche AFFF-Mittel (»aqueous film forming foam«) werden daher von den Feuerwehren gegen Brände von Kohlenwasserstoffen (z. B. Benzin) insbesondere auf Flughäfen, durch Militär und in der Mineralölindustrie (Raffinerien) eingesetzt.

Die Wirkung der AFFF-Mittel kommt dadurch zustande, daß die Fluortenside die Oberflächenspannung wäßriger Lösungen soweit erniedrigen, daß sie unpolare und mit Wasser nicht mischbare Lösungsmittel benetzen und sich darauf spreiten, obwohl derartige Lösungsmittel zum Teil bedeutend leichter als Wasser sind.

Herkömmliche Kohlenwasserstoff-Netzmittel können in wäßriger Lösung die Oberflächenspannung nur auf ca. 0,00025 bis 0,00027 N/cm erniedrigen. Mit speziellen Gemischen von Kohlenwasserstoff-Tensiden vermag man die Oberflächenspannung noch weiter auf 0,00022 bis 0,00024 N/cm zu erniedrigen (Miles et al J. Phys. Chem. 48 1944, S.57). Fluortenside sind in der Lage, die Oberflächenspannung einer wäßrigen Lösung jedoch auf etwa 0,00015 bis 0,0002 N/cm vermindern. Synergistische Wirkungen sind mit Gemischen von Fluortensiden und herkömmlichen Kohlenwasserstoff-Tensiden erreichbar (Klevens et al J. Chem. Phys. 51 1954, S. 1 und Bernett et al Phys. Chem. 65 1961 S. 448).

Wie bereits erwähnt können fluortensidhaltige wäßrige Lösungen auf der Oberfläche flüssiger Kohlenwasserstoffe (oder anderer mit Wasser nicht mischbarer Lösungsmittel) spontan spreiten, sofern die Oberflächenspannung unter der kritischen Oberflächenspannung für die Benetzung liegt. Dieses Kriterium ist von Harkins (J. Am. Chem. Soc. 44, 1922, S. 2665) angegeben worden.

Die heute an ein AFFF-Mittel gestellten Anforderungen werden in den meisten Ländern von den Hauptverbrauchern, zu denen das Militär zählt, aufgestellt. Die wichtigsten AFFF-Spezifikationen sind daher in der US-Navy Military Specification MIL-F-24385 und deren späteren Ergänzungen niedergelegt.

Beispiele für Fluortenside und damit verträgliche Kohlenwasserstoff-Tenside finden sich in der DE-B-1 920 625.

Die genannten Feuerlöschmittel wirken somit in zwei Richtungen. Sie dienen einmal als primäre Feuerlöschmittel in Form von Schäumen zum Abdecken des Brandherdes. Da sie filmbildend sind, verhindern sie eine Entwicklung brennbarer Dämpfe und verhindern eine Neuzündung von brennbaren Stoffen oder verhindern - prophylaktisch angewandt - überhaupt eine Entzündung.

Als Maß für die Fähigkeit der Filmbildung und des Abdichtungsvermögens kann die Ausbreitungszeit auf einem bestimmten Kohlenwasserstoff unter Standardbedingungen herangezogen werden. Nachteilig an dieser Methode ist, daß sie strenggenommen nur Aussagen für einen bestimmten Kohlenwasserstoff erlaubt. Andererseits ist von Vorteil, daß bei dieser Methode das interessierende Verhalten des Löschmittels in einem praxisnahen Test erfaßt wird. Im Brandfall hängt nämlich die Geschwindigkeit mit der bei einem Brand der Löschschaum und der Film in die äußeren Ecken der Brandflächen gelangen kann, direkt von der beobachteten Meßgröße ab. Ferner bedingen kurze Ausbreitungszeiten auch eine gute Abdichtung durch den Wasserfilm.

Neben der Ausbreitungszeit des Löschmittels sind für die Charakterisierung eines Löschraumes in erster Linie noch die Schaumstabilität (z. B. gemessen als Wasserhalbzeit nach DIN 14272) und die Verschäumungszahl in der Feuerlöschtechnik von Bedeutung. Beide Kenngrößen werden an frisch hergestelltem Schaum gemessen. Für das Aufschäumen sind verschiedene Methoden möglich. Das gewählte Verfahren soll jedoch innerhalb einer Meßreihe beibehalten werden:
Das Volumen des frisch bereiteten Schaumes wird gemessen. Die Verschäumungszahl ergibt sich dann als Verhältnis Volumen_{Schaum} : Volumen_{Ausgangslösung}.

Frisch hergestellter Schaum wird beobachtet und dabei die Wasserabscheidung als Funktion der Zeit gemessen. Die Zeit, in der die Hälfte der ursprünglich eingesetzten wäßrigen Phase wieder ausgeschieden wurde, wird als Wasserhalbzeit notiert.

Bei der Änderung der Zusammensetzung von Feuerlöschkonzentraten mit dem Ziel der Verbesserung der Eigenschaften hat es sich gezeigt, daß die obengenannten drei Kenngrößen sich häufig gegensätzlich entwickeln. Zum Beispiel kann man leicht die Verschäumung verbessern, erhält dann jedoch eine Verschlechterung der Ausbreitungszeit oder umgekehrt. Ähnlich kann man die Schaumqualität und Schaummenge durch Erhöhen des Tensidanteils im Löschmittel verbessern; jedoch hatte man bisher wenig Möglichkeiten um die Ausbreitungszeit positiv zu beeinflussen.

Es bestand daher die Aufgabe, Schaumkonzentrate mit verbesserter Ausbreitungszeit zu schaffen, die hohe Schaumstabilität aufweisen und die im Schwer- und Mittelschaumbereich einsetzbar sind.

Es wurden nun filmbildende Schaumlöschkonzentrate gefunden, die Wasser, mindestens 1 Kohlenwasserstofftensid und mindestens ein damit verträgliches Fluortensid erhalten, die gekennzeichnet sind durch einen geringen Gehalt an aliphatischen Carbonsäuren der Formel CₙH₂ₙ,ᵢCO0H mit n = bis 9 oder deren Salze.

Durch einfache Versuche läßt sich jeweils die Menge an Carbonsäure feststellen, die den günstigsten Effekt aufweist. Im allgemeinen reichen Gehalte an aliphatischen Carbonsäuren von 0,01 bis 4 Gew.-% (bezogen auf die Summe von Kohlenwasserstoff-Tensid und Fluortensid) aus.

Es lassen sich verzweigte und unverzweigte aliphatische Carbonsäuren, sei es in reiner Form, sei es in Form von Gemischen, verwenden. Bevorzugt sind die Nonansäuren, insbesondere die verzweigten Nonansäuren. Die aliphatischen Carbonsäuren können in Form der freien Säuren oder auch als Salze einwertiger Basen, beispielsweise in Form der Alkali- oder Ammoniumsalze eingearbeitet werden.

Neben Wasser, Tensiden und Carbonsäuren können die erfindungsgemäßen Schaumkonzentrate noch andere Zusätze wie z. B. Frostschutzmittel, Schaumstabilisatoren, Konservierungsstoffe oder Korrosionsschutzmittel enthalten.

Unter Verträglichkeit der Tenside soll hier verstanden werden, daß fluorhaltige und fluorfreie Tenside nicht unter Bildung eines inaktiven Produktes reagieren. Ein nicht-ionisches fluoraliphatisches Tensid kann mit einem nicht-ionischen, einem ionischen oder einem kationischen Kohlenwasserstoff- Tensid gemischt werden; in gleicher Weise ist ein nicht-ionisches Kohlenwasserstofftensid mit allen drei Arten des Fluortensids verträglich. Ein kationisches Tensid ist jedoch häufig nicht verträglich mit einem anionischen Netzmittel.

Die Zusätze der aliphatischen Carbonsäuren sind bei ailen Typen von filmbildenden Feuerlöschkonzentraten wirksam. Sowohl Fluortensid wie Kohlenwasserstoff-Tensid können kationisch, anionisch, amphoter (betainisch) oder nicht-ionisch sein. Es ist jedoch bevorzugt wenn das Kohlenwasserstofftensid kationisch, betainisch oder nicht-ionisch ist und auch das Fluortensid kationisch, betainisch oder nicht-ionisch ist.

Die folgenden Beispiele erläutern die Erfindung.

### Beispiel 1

Der Einfluß von geringen Zusätzen an Isononansäure zu einem handelsüblichen Feuerlöschmittel ist der folgenden Tabelle zu entnehmen. Dabei bedeutet FC 206 ein von der Firma 3M Deutschland GmbH vertriebenes Handelsprodukt, das neben Wasser und Frostschutzmittel noch Kohlenwasserstoff- und Fluortenside enthält.

Es ergibt sich, daß im optimalen Bereich von 0 bis 0,3 Gew.-% Isononansäure die Ausbreitungszeit positiv beeinflußt wird, ohne daß die anderen Qualitätsparameter stark beeinträchtigt werden. Es ergibt sich ferner, daß im vorliegenden Fall ein Zusatz von 0,6 Gewichtsprozent Isononansäure zu hoch ist, da die Ausbreitungszeit verschlechtert wird.

### Beispiel 2

### Ein Feuerlöschkonzentrat der folgenden Zusammensetzung

### 0,75% Fluortensid(C₇F₁₅CF=CH-CH₂-⁽⁺⁾N(CH₃)₂C₂H₄OH)SO₄CH₃⁽⁻⁾

wurde mit steigenden Mengen Isononansäure versetzt. Der Einfluß eines Zusatzes von 0 bis 2 Gewichtsprozent an Isononansäure zu diesem Feuerlöschkonzentrat auf die genannten Parameter ist aus der Figur ersichtlich. Der optimale Bereich für die Ausbreitungszeit liegt zwischen 0,05 und 1,8 Gew.-%, während für die Verschäumung die optimalen Werte bei 0,5 bis 1% zu finden sind. Für die Wasserhalbzeit ist ein ausgeprägtes Maximum bei etwa 0,8 Gew.-% (zwischen 0,5 und 1 Gew.-%) zu erkennen.

Auf der linken Ordinate der Figur ist die Ausbreitungszeit (Sekunden) auf der Abszisse die Konzentration (Gew.-%) an i-Nonansäure in der Gesamtmischung angegeben. Kurve 1 stellt den Gang der Wasserhalbzeit (WHZ) in Minuten, Kurve 2 die Ausbreitungszeit in Sekunden und Kurve 3 die Verschäumungszahl (VZ) in Abhängigkeit von der Konzentration der i-Nonansäure dar.

### Beispiel 3

Ein Löschkonzentrat mit der unten angegebenen Rezeptur auf Basis von Alkylsulfat wurde mit steigenden Mengen an i-Nonansäure versetzt. Die jeweiligen Ausbreitungszeiten werden gemessen.

Es ergaben sich folgende Werte:

### Methode zur Bestimmung der Ausbreitungszeit

In einer Petrischale (Innendurchmesser 139 mm, Höhe innen 18 mm) werden 100 ml Cyclohexan eingefüllt. Etwa 5 mm über dem Zentrum der Flüssigkeitsoberfläche befindet sich die Auslauföffnung der abnehmbaren Spitze einer Eppendorf-Pipette.

Das zu untersuchende Feuerlöschkonzentrat wird mit 2 Teilen destilliertem Wasser verdünnt. Von der entstehenden Lösung läßt man 0,1 ml durch die Spitze frei auf die Cyclohexan-Oberfläche tropfen. Man beobachtet im schräg einfallenden Licht den sich ausbreitenden Film. Die Zeit vom Auftreten des 1. Tropfens der Schaummittellösung bis zur Ausdehnung des Films über die ganze Oberfläche wird als Ausbreitungszeit gemessen.

## Patentansprüche

1. Filmbildendes Schaumlöschkonzentrat, enthaltend Wasser, mindestens ein Kohlenwasserstoff- Tensid und mindestens ein damit verträgliches Fluortensid, gekennzeichnet durch einen geringen Gehalt an aliphatischen Carbonsäuren der Formel CₙH₂ₙ₊₁COOH mit n = bis 9 oder deren Salze.

2. Mittel nach Anspruch 1, dadurch gekennzeichnet, daß der Gehalt an aliphatischen Carbonsäuren 0,01 bis 4 Gew.-% (bezogen auf die Summe von Kohlenwasserstoff-Tensid und Fluortensid) beträgt.

3. Mittel nach Anspruch 1, dadurch gekennzeichnet, daß die aliphatische Carbonsäure eine Nonansäure ist.

4. Mittel nach Anspruch 1, dadurch gekennzeichnet, daß das Kohlenwasserstoff-Tensid kationisch, betainisch oder nicht-ionisch ist.

5. Mittel nach Anspruch 1, dadurch gekennzeichnet, daß das Fluortensid kationisch, betainisch oder nicht-ionisch ist.

6. Verwendung des Mittels gemäß Anspruch 1 zum Löschen von brennenden Kohlenwasserstoffen.

7. Verfahren zum Löschen von brennenden, flüssigen Kohlenwasserstoffen, wobei man die brennende Fläche mit einem Schaum bedeckt, der aus einer nicht brennbaren Gasphase und einer wäßrigen Phase besteht, die Kohlenwasserstoff-Tensid und Fluortensid enthält, dadurch gekennzeichnet, daß die flüssige Phase außerdem 0,01 bis 4 Gew.-% (bezogen auf die Summe von Kohlenwasserstoff-Tensid und Fluortensid) einer aliphatischen Carbonsäure der Formel CₙH_{2n+I}COOH mit n = 7 bis 9 oder deren Salze enthält.

## Claims

1. A film-forming fire extinguishing foam concentrate containing water, at least one hydrocarbon surfactant and at least one fluorosurfactant compatible with the latter one, which comprises a small amount of aliphatic carboxylic acids of the formula CₙH₂ₙ₊₁COOH, in which n is an integer of from 7 to 9, or the salts thereof.

2. The concentrate as claimed in claim 1, wherein the content of aliphatic carboxylic acids is from 0.01 to 4 weight % (relative to the sum of hydrocarbon surfactant and fluorosurfactant).

3. The concentrate as claimed in claim 1, wherein the aliphatic carboxylic acid is a nonanoic acid.

4. The concentrate as claimed in claim 1, wherein the hydrocarbon surfactant is cationic, betainic or nonionic.

5. The concentrate as claimed in claim 1, wherein the fluorosurfactant is cationic, betainic or nonionic.

6. Use of the concentrate as claimed in claim 1 for extinguishing fires of burning hydrocarbons.

7. Process for extinguishing fires of burning liquid hydrocarbons by covering the surface ablaze with a foam consisting of an incombustible gas phase and an aqueous phase containing hydrocarbon surfactant and fluorosurfactant, wherein the liquid phase contains furthermore from 0.01 to 4 weight % (relative to the sum of hydrocarbon surfactant and fluorosurfactant) of an aliphatic carboxylic acid of the formula CₙH₂ₙ₊₁COOH, in which n is an integer of from 7 to 9, or a salt thereof.

## Revendications

1. Concentré extincteur à mousse capable de former une pellicule, contenant de l'eau, au moins un surfactif hydrocarboné et au moins un surfactif fluoré compatible avec le précédent, concentré caractérisé en ce qu'il renferme une petite quantité d'acides carboxyliques aliphatiques répondant à la formule CₙH₂ₙ₊₁COOH dans laquelle n est un nombre de 7 à 9, ou de sels de ces acides.

2. Produit selon la revendication 1 caractérisé en ce que sa teneur en acides carboxyliques aliphatiques est comprise entre 0,01 et 4% en poids, par rapport à la somme du surfactif hydrocarboné et du surfactif fluoré.

3. Produit selon la revendication 1 caractérisé en ce que l'acide carboxylique aliphatique est un acide nonanoïque.

4. Produit selon la revendication 1 caractérisé en ce que le surfactif hydrocarboné est cationique, bétaïnique ou non ionique.

5. Produit selon la revendication 1 caractérisé en ce que le surfactif fluoré est cationique, bétàinique ou non ionique.

6. Application du produit selon la revendication 1 à l'extinction d'hydrocarbures en ignition.

7. Procédé pour éteindre des incendies d'hydrocarbures liquides dans lequel on recouvre la surface en feu par une mousse constituée d'une phase gazeuse non combustible et d'une phase aqueuse qui contient un surfactif hydrocarboné et un surfactif fluoré, procédé caractérisé en ce que la phase liquide contient en outre de 0,01 à 4% en poids (par rapport à la somme du surfactif hydrocarboné et du surfactif fluoré) d'un acide carboxylique aliphatique répondant à la formule CnH2n+ICOOH dans laquelle n est un nombre de 7 à 9, ou de sels d'un tel acide.
